# FASCICULE DE BREVET EUROPEEN

(11) **EP 3 040 294 B1**
(45) Date de publication et mention de la délivrance du brevet: **12.07.2017**
(21) Numéro de dépôt: 15201047.6
(22) Date de dépôt: 18.12.2015
(51) Int. Cl.: B65F 1/14

(54) **SYSTÈME DE STOCKAGE DE DÉCHETS ET DE LIXIVIAT**
SYSTEM ZUR ABFALL- UND SICKERWASSERLAGERUNG
SYSTEM FOR STORING WASTE AND PERCOLATING WATER

(30) Priorité: 31.12.2014 FR 1463468
(43) Date de publication de la demande: 06.07.2016
(73) Titulaire: COMPAGNIE PLASTIC OMNIUM, 69007 Lyon (FR)
(72) Inventeur: TROTON, Jean, 01800 MEXIMIEUX (FR)
(74) Mandataire: Remy, Vincent Noel Paul

(56) Documents cités:
- EP-A1- 2 284 105
- EP-A1- 2 706 022
- US-A- 5 140 786

## Description

L'invention concerne le domaine technique des systèmes de stockage de déchets à cuve, notamment à cuve enterrée, selon le préambule de la revendication 1. Un tel système de stockage de déchets est connu du EP-A-2 284 105. Un tel système de stockage comprend en général une cuve en béton au moins partiellement enterrée dans laquelle est ménagé un conteneur à déchets apte à réceptionner les déchets. Lorsqu'on souhaite vider le système de stockage, il suffit de vider le conteneur, par exemple en l'ôtant de la cuve, en versant le contenu dans un camion-benne et en le repositionnant dans la cuve.

Les déchets en question sont par exemple des ordures ménagères, des déchets de cuisine, des déchets verts, des emballages en carton ou en papier, ou du verre, pour ne citer que quelques exemples. Certains de ces déchets sont humides, et donc un liquide est susceptible de suinter de ces déchets. Ce liquide est couramment appelé lixiviat. Le fond du conteneur n'étant pas parfaitement étanche, une partie du lixiviat s'écoule généralement hors du conteneur vers le fond de la cuve. Etant donné qu'il n'est généralement pas prévu de vidanger la cuve, le lixiviat s'accumule au fond de la cuve et génère des nuisances olfactives pour les usagers du système de stockage. De plus, des problèmes d'hygiène peuvent résulter de l'accumulation du lixiviat au fond de la cuve.

Pour pallier ce problème, une solution peut être de purger et de nettoyer régulièrement le fond de la cuve. Mais cela nécessite l'intervention de moyens humains et matériels importants.

Par ailleurs, il peut être intéressant de pouvoir récupérer le lixiviat, car il est généralement riche en minéraux et forme ainsi un très bon complément pour les solutions de méthanisation agricole.

Un but de l'invention est d'empêcher le lixiviat suintant des déchets de s'écouler vers le fond de la cuve et de pouvoir le récupérer.

A cet effet, on prévoit selon l'invention un système de stockage de déchets qui comprend :
- une cuve de stockage,
- un conteneur supérieur ménagé dans la cuve et destiné à accueillir des déchets, et
- un conteneur inférieur étanche aux liquides ménagé dans la cuve et positionné sous le conteneur supérieur,
le conteneur inférieur comportant un couvercle présentant au moins un orifice et présentant une forme apte à diriger des liquides vers l'orifice par gravité.

Ainsi, le lixiviat suintant des déchets situés dans le conteneur supérieur et traversant le fond du conteneur supérieur tombe sur le couvercle du conteneur inférieur. La forme de ce couvercle permet au lixiviat de s'écouler par gravité vers l'orifice et donc vers l'intérieur du conteneur inférieur. On s'assure ainsi que le lixiviat s'échappant du conteneur supérieur s'écoule dans le conteneur inférieur et pas dans la cuve, dont le fond reste donc immaculé. Le lixiviat étant stocké dans le conteneur inférieur, il est par ailleurs possible de le récupérer une valorisation ultérieure.

Avantageusement, des bords de l'orifice du couvercle du conteneur inférieur sont prolongés par des parois de rétention s'étendant sensiblement verticalement vers le bas.

Ainsi, les vapeurs malodorantes du lixiviat stocké dans le conteneur inférieur sont partiellement bloquées par les parois de rétention, ce qui permet de limiter l'émanation de mauvaises odeurs vers l'extérieur du conteneur inférieur.

Avantageusement, les conteneurs supérieur et inférieur sont amovibles.

Il est ainsi aisé de purger les conteneurs, puisqu'il suffit de les ôter de la cuve, de les vider et de les repositionner dans la cuve.

Avantageusement, le conteneur supérieur comporte un fond présentant au moins un orifice et présentant une forme apte à diriger les liquides vers l'orifice par gravité.

On dirige ainsi le lixiviat présent dans le conteneur supérieur vers le conteneur inférieur. De la sorte, le lixiviat s'accumule moins dans le conteneur supérieur, ce qui permet de réduire l'émanation de mauvaises odeurs.

De préférence, l'orifice du conteneur supérieur est situé en regard de l'orifice du conteneur inférieur.

Le lixiviat s'écoule ainsi directement du conteneur supérieur vers le conteneur inférieur. De la sorte, il est moins susceptible de sécher sur le couvercle du conteneur inférieur.

Avantageusement, dans un plan de section vertical, le couvercle du conteneur inférieur présente la même section générale qu'un entonnoir.

Avantageusement, le couvercle du conteneur inférieur est formé par deux parois inclinées vers l'orifice du conteneur inférieur.

Le couvercle du conteneur inférieur présente ainsi une forme simple. Ce couvercle est donc facile à fabriquer.

Avantageusement, le système de stockage comprend en outre des moyens de raccordement à des moyens de pompage du liquide présent dans le conteneur inférieur.

Ainsi, lorsqu'il est nécessaire de vider le conteneur inférieur, il suffit de connecter une pompe aux moyens de raccordement et de pomper le lixiviat hors du conteneur inférieur.

Selon un mode de réalisation de l'invention, le conteneur inférieur est formé par une membrane étanche ménagée dans un support grillagé.

Ainsi, le support grillagé maintient la membrane en forme pour réceptionner le lixiviat s'écoulant du conteneur supérieur. Lorsque la membrane est soit usée, soit remplie, il suffit de l'ôter et de la remplacer par une membrane neuve. Selon ce mode de réalisation, le conteneur inférieur est facilement échangeable.

Selon une variante de réalisation de l'invention, le conteneur inférieur comporte des parois rigides et étanches.

On s'assure ainsi que le conteneur inférieur présente une durée de vie suffisante pour qu'il ne soit pas nécessaire de le remplacer. Selon ce mode de réalisation, le conteneur inférieur nécessite un niveau d'entretien réduit, puisqu'il suffit de le vider lorsque le lixiviat qu'il contient a atteint un niveau prédéterminé, et de le nettoyer si cela est souhaité.

De préférence, le conteneur supérieur est posé sur le conteneur inférieur.

Ainsi, on peut réduire le dimensionnement des moyens pour soutenir le conteneur supérieur ménagés dans la cuve, voire même se dispenser de tels moyens de soutènement.

Avantageusement, la cuve présente au moins une paroi de soutènement du conteneur supérieur, cette paroi de soutènement faisant saillie sur une surface interne d'une paroi latérale de la cuve.

Avantageusement, la cuve présente un épaulement de soutènement du conteneur supérieur.

Ces moyens, simples, permettent de soutenir le conteneur supérieur dans la cuve.

L'invention sera mieux comprise à la lecture de la description qui va suivre donnée uniquement à titre d'exemple et faite en référence aux dessins dans lesquels :
- la figure 1 est une vue en perspective avec éclatement partiel d'un système de stockage de déchets selon un mode de réalisation de l'invention,
- la figure 2 est une vue en section selon II-II du système de stockage de la figure 1, et
- les figures 3 et 4 sont des vues similaires à celle de la figure 2 selon des variantes de réalisation de l'invention.

On a illustré en figure 1 un système de stockage de déchets 2 selon un mode de réalisation de l'invention. Ce système de stockage 2 comprend une cuve de stockage 4, un conteneur supérieur 6 ménagé dans la cuve 4 et destiné à accueillir des déchets, et un conteneur inférieur 8 étanche aux liquides ménagé dans la cuve 4 et positionné sous le conteneur supérieur 6. La cuve 4 délimite un volume interne de forme générale de parallélépipède rectangle dont les plus grands côtés sont sensiblement parallèles à la direction verticale. La cuve 4 est destinée à être au moins partiellement enterrée dans le sol et est par exemple réalisée dans du béton. Les conteneurs supérieur 6 et inférieur 8 sont amovibles pour faciliter les opérations de vidage des conteneurs 6, 8 et sont par exemple réalisés dans une matière plastique.

Le système de stockage 2 est également muni d'une borne 10 comportant un conduit d'accès à l'intérieur de la cuve 11. Lorsqu'un utilisateur souhaite déposer un déchet dans le système de stockage 2, il le fait par l'intermédiaire de la borne 10. Cette dernière permet d'améliorer l'ergonomie du système de stockage 2 car grâce à elle, l'utilisateur n'a pas besoin de se baisser pour déposer un déchet dans le système de stockage 2.

On va maintenant décrire plus en détails les conteneurs supérieur 6 et inférieur 8, ainsi que leur agencement dans la cuve 4.

En référence à la figure 2, le conteneur inférieur 8 comporte un couvercle 12 présentant au moins un orifice 14, dit orifice inférieur, et présentant une forme apte à diriger des liquides vers l'orifice inférieur 14 par gravité. Il est ainsi apte à guider les gouttes de liquide, notamment de lixiviat L, s'écoulant depuis le conteneur supérieur 6 à travers le fond de celui-ci vers l'intérieur du conteneur inférieur 8. Dans le présent exemple, dans un plan de section de la figure 2, qui est vertical, le couvercle 12 du conteneur inférieur 8 présente la même section générale qu'un entonnoir. En outre, comme cela est visible sur la figure 1, le couvercle 12 du conteneur inférieur 8 est formé par deux parois planes 12a, 12b inclinées vers l'orifice 14 du conteneur inférieur 8. On pourra toutefois prévoir que le couvercle 12 du conteneur inférieur 8 présente une toute autre forme.

Le conteneur supérieur 6 est posé sur le conteneur inférieur 8. Le conteneur supérieur 6 comporte un fond 15 présentant au moins un orifice 16, dit orifice supérieur, et présentant une forme apte à diriger les liquides vers l'orifice supérieur 16 par gravité. De la sorte, le lixiviat L suintant des déchets situés dans le conteneur supérieur 6 est dirigé vers l'orifice supérieur 16 afin de faciliter son évacuation vers le conteneur inférieur 8. Afin d'améliorer cette évacuation, l'orifice supérieur 16 est situé en regard de l'orifice inférieur 14 pour permettre l'écoulement direct du lixiviat L du conteneur supérieur 6 vers le conteneur inférieur 8.

Afin de réduire l'émanation de mauvaises odeurs du conteneur inférieur 8, des bords de l'orifice inférieur 14 sont prolongés par des parois de rétention 18 s'étendant sensiblement verticalement vers le bas, c'est-à-dire vers l'intérieur du conteneur inférieur 8. Le lixiviat L stocké dans le conteneur inférieur 8 émet des vapeurs malodorantes s'élevant dans le conteneur inférieur 8. Ces vapeurs sont partiellement piégées dans des zones 20 délimitées par les parois de rétention 18 et par le couvercle 12. Ces zones 20 sont délimitées par des traits discontinus représentés sur les figures.

Lorsqu'on souhaite vider les conteneurs supérieur 6 et inférieur 8, on opère de la manière suivante. On retire le conteneur supérieur 6 de la cuve 4 et on le vide de ses déchets, par exemple dans un camion-benne. On retire ensuite le conteneur inférieur 8 de la cuve 4 et on le vide du lixiviat L qu'il contient, par exemple également dans un camion-benne. Facultativement, on peut profiter de ces opérations de vidage pour nettoyer les conteneurs supérieur 6 et inférieur 8. Il n'est pas nécessaire de nettoyer la cuve 4 car le conteneur inférieur 8 empêche le lixiviat L de s'écouler dans le fond de la cuve 4. On peut ensuite replacer le conteneur inférieur 8 puis le conteneur supérieur 6 dans la cuve 4.

On a représenté en figure 3 un système de stockage de déchets 2 selon une variante de réalisation de l'invention. Cette variante diffère du mode de réalisation des figures 1 et 2 en ce que le conteneur inférieur 8 est formé par une membrane 22 étanche ménagée dans un support grillagé 24. De la sorte, le lixiviat L est maintenu par la membrane 22 étanche jusqu'à ce que ce qu'il soit nécessaire de vider le conteneur inférieur 8. Lorsque cela est nécessaire, il est possible de fermer la membrane et de la retirer de la cuve 4, sans retirer le support grillagé 24. On peut alors remplacer la membrane fermée et remplie par une membrane neuve que l'on place dans le support grillagé 24. Cela permet d'accélérer les opérations de vidage du conteneur inférieur 6 et ne pas avoir à le nettoyer.

Etant donné que le support grillagé 24 ne permet pas de soutenir efficacement le conteneur supérieur 6, la cuve 4 présente en outre au moins une paroi de soutènement 25 du conteneur supérieur 6, cette paroi de soutènement 25 étant sensiblement horizontale et faisant saillie sur une surface interne d'une paroi latérale de la cuve 4. Cette paroi de soutènement 25 forme un corbeau s'étendant sur tout le pourtour de la paroi latérale. La paroi de soutènement 25 est fixée de manière amovible, par exemple par vissage, sur la paroi latérale et est par exemple réalisée dans un métal. On pourra prévoir que la paroi de soutènement 25 ne s'étende pas sur tout le pourtour de la paroi latérale mais qu'elle soit divisée en quatre parois de soutènement s'étendant chacune sur une des quatre faces de la paroi latérale de la cuve 4, chacune des quatre parois de soutènement s'étendant seulement sur une partie de la largeur de la face de la paroi latérale de la cuve 4 sur laquelle elle est fixée, par exemple la moitié de cette longueur. On réduit de la sorte le coût de fabrication de la paroi de soutènement 25. On pourra également prévoir de remplacer cette paroi de soutènement par quatre organes d'appui, par exemple des poteaux métalliques à section rectangulaire, s'étendant sensiblement parallèlement à la direction verticale et fixé au fond de la cuve 4 dans les quatre coins de la cuve 4. Ces organes d'appui sont destinés à soutenir le conteneur supérieur 6.

La cuve 4 présente également un épaulement de soutènement 26 du conteneur supérieur 6. La paroi de soutènement 25 et l'épaulement de soutènement 26 présentent des formes aptes à coopérer avec la forme du conteneur supérieur 6 afin de le maintenir en place dans la cuve 4.

Par ailleurs, le système de stockage 2 de la figure 3 est dépourvu de borne. Il est à la place muni d'un couvercle d'accès à la cuve 28, par exemple monté mobile en rotation autour d'un axe vertical ou bien horizontal, ou encore monté mobile en translation horizontale. Ce couvercle 28 délimite une extrémité supérieure du système de stockage 2, et est placé par exemple au niveau du sol ou bien à hauteur non nulle du sol pour améliorer l'ergonomie du système de stockage 2.

On a représenté en figure 4 un système de stockage 2 selon une autre variante de réalisation de l'invention. Cette variante de réalisation diffère de la précédente en ce que le conteneur inférieur 8 comporte des parois rigides et étanches 29. Il est par exemple réalisé dans un métal inoxydable, éventuellement renforcé avec des renforts structuraux. Ces renforts permettent de mettre sous pression le lixiviat L présent dans le conteneur inférieur 8, par exemple à des fins de nettoyage de ce dernier, sans pour autant détériorer les parois 29 du conteneur inférieur 8. On s'assure ainsi que le conteneur inférieur 8 présente une longévité mécanique suffisamment importante de sorte qu'il ne soit pas nécessaire de le changer.

Le système de stockage 2 comporte également des moyens de raccordement 30 à des moyens de pompage du liquide présent dans le conteneur inférieur 8. Ces moyens de raccordement comportent notamment un conduit 32 qui s'étend hors de la cuve 4 et débouche à l'extérieur au niveau du sol, à l'air libre. Il débouche éventuellement sous une plaque de protection 34 verrouillée dont seuls des opérateurs habilités possèdent les moyens pour la déverrouiller. On pourra prévoir que le conduit 32 s'étende en grande partie à l'intérieur de la cuve 4, voire même intégralement dans la cuve 4, ou bien que le système de stockage 2 soit muni d'un système de pompage tel que celui décrit dans le document FR-2 960 226. Lorsqu'on souhaite vider le conteneur inférieur, un opérateur ouvre la plaque de protection 34 et raccorde les moyens de raccordement 30 à une pompe à l'endroit où le conduit 32 débouche à l'extérieur. Il peut alors pomper le lixiviat L présent dans le conteneur inférieur 8.

Bien entendu, on pourra apporter à l'invention de nombreuses modifications sans sortir du cadre des revendications ci-jointes. La cuve et les conteneurs supérieur et inférieur pourront être réalisés dans des matériaux différents de ceux énoncés dans ce qui précède. Ils pourront aussi présenter d'autres formes que celles décrites dans ce qui précède et dans les dessins.

La paroi de soutènement pourra être venue de matière avec la paroi latérale de la cuve.

On pourra également prévoir de combiner les différents modes de réalisation entre eux.

## Revendications

1. Système de stockage de déchets (2) comprenant :
- une cuve de stockage (4), et
- un conteneur supérieur (6) ménagé dans la cuve (4) et destiné à accueillir des déchets, **caractérisé en ce qu'**il comprend
- un conteneur inférieur (8) étanche aux liquides ménagé dans la cuve (4) et positionné sous le conteneur supérieur (6),
le conteneur inférieur (8) comportant un couvercle (12) présentant au moins un orifice (14) et présentant une forme apte à diriger des liquides vers l'orifice (14) par gravité.

2. Système de stockage (2) selon la revendication précédente, dans lequel des bords de l'orifice (14) du couvercle (12) du conteneur inférieur (8) sont prolongés par des parois de rétention (18) s'étendant sensiblement verticalement vers le bas.

3. Système de stockage (2) selon l'une quelconque des revendications précédentes, dans lequel les conteneurs supérieur (6) et inférieur (8) sont amovibles.

4. Système de stockage (2) selon l'une quelconque des revendications précédentes, dans lequel le conteneur supérieur (6) comporte un fond (15) présentant au moins un orifice (16) et présentant une forme apte à diriger les liquides vers l'orifice (16) par gravité.

5. Système de stockage (2) selon la revendication précédente dans lequel l'orifice (16) du conteneur supérieur (6) est situé en regard de l'orifice (14) du conteneur inférieur (8).

6. Système de stockage (2) selon l'une quelconque des revendications précédentes, dans lequel dans un plan de section vertical, le couvercle (12) du conteneur inférieur (8) présente la même section générale qu'un entonnoir.

7. Système de stockage (2) selon l'une quelconque des revendications précédentes, dans lequel le couvercle (12) du conteneur inférieur (8) est formé par deux parois (12a, 12b) inclinées vers l'orifice (14) du conteneur inférieur (8).

8. Système de stockage (2) selon l'une quelconque des revendications précédentes, comprenant en outre des moyens de raccordement (30) à des moyens de pompage du liquide présent dans le conteneur inférieur (8).

9. Système de stockage (2) selon l'une quelconque des revendications 1 à 6, dans lequel le conteneur inférieur (8) est formé par une membrane étanche (22) ménagée dans un support grillagé (24).

10. Système de stockage (2) selon l'une quelconque des revendications 1 à 6, dans lequel le conteneur inférieur (8) comporte des parois rigides et étanches.

11. Système de stockage (2) selon la revendication précédente, dans lequel le conteneur supérieur (6) est posé sur le conteneur inférieur (8).

12. Système de stockage (2) selon l'une quelconque des revendications précédentes, dans lequel la cuve (4) présente au moins une paroi de soutènement (25) du conteneur supérieur (6), cette paroi de soutènement (25) faisant saillie sur une surface interne d'une paroi latérale de la cuve (4).

13. Système de stockage (2) selon l'une quelconque des revendications précédentes, dans lequel la cuve (4) présente un épaulement de soutènement (26) du conteneur supérieur (6).

## Patentansprüche

1. System zur Lagerung von Abfällen (2), umfassend:
- einen Lagerungs-Trog (4) und
- einen oberen Behälter (6), der in dem Trog (4) ausgebildet und zur Aufnahme von Abfällen bestimmt ist,
**dadurch gekennzeichnet, dass** es Folgendes umfasst:
- einen unteren Behälter (8), der flüssigkeitsdicht ist und in dem Trog (4) ausgebildet und unter dem oberen Behälter (6) positioniert ist,
wobei der untere Behälter (8) einen Deckel (12) aufweist, der mindestens eine Öffnung (14) aufweist und eine Form aufweist, die in der Lage ist, Flüssigkeiten schwerkraftbedingt zu der Öffnung (14) hin zu leiten.

2. Lagerungssystem (2) nach dem vorhergehenden Anspruch, wobei sich Ränder der Öffnung (14) des Deckels (12) des unteren Behälters (8) über Rückhaltewände (18) fortsetzen, die sich im Wesentlichen senkrecht nach unten erstrecken.

3. Lagerungssystem (2) nach einem der vorhergehenden Ansprüche, wobei der obere Behälter (6) und der untere Behälter (8) abnehmbar sind.

4. Lagerungssystem (2) nach einem der vorhergehenden Ansprüche, wobei der obere Behälter (6) einen Boden (15) aufweist, der mindestens eine Öffnung (16) aufweist und eine Form aufweist, die in der Lage ist, die Flüssigkeiten schwerkraftbedingt zu der Öffnung (16) hin zu leiten.

5. Lagerungssystem (2) nach dem vorhergehenden Anspruch, wobei die Öffnung (16) des oberes Behälters (6) sich der Öffnung (14) des unteren Behälters (8) gegenüber befindet.

6. Lagerungssystem (2) nach einem der vorhergehenden Ansprüche, wobei, in einer senkrechten Querschnittsebene, der Deckel (12) des unteren Behälters (8) den gleichen allgemeinen Querschnitt wie ein Trichter aufweist.

7. Lagerungssystem (2) nach einem der vorhergehenden Ansprüche, wobei der Deckel (12) des unteren Behälters (8) von zwei Wänden (12a, 12b) gebildet ist, die zu der Öffnung (14) des unteren Behälters (8) hin geneigt sind.

8. Lagerungssystem (2) nach einem der vorhergehenden Ansprüche, ferner umfassend Mittel (30) für die Verbindung mit Mitteln zum Pumpen der in dem unteren Behälter (8) vorhandenen Flüssigkeit.

9. Lagerungssystem (2) nach einem der Ansprüche 1 bis 6, wobei der untere Behälter (8) von einer dichten Membran (22) gebildet ist, die in einem Gitterträger (24) ausgebildet ist.

10. Lagerungssystem (2) nach einem der Ansprüche 1 bis 6, wobei der untere Behälter (8) steife und dichte Wände aufweist.

11. Lagerungssystem (2) nach dem vorhergehenden Anspruch, wobei der obere Behälter (6) auf den unteren Behälter (8) gesetzt ist.

12. Lagerungssystem (2) nach einem der vorhergehenden Ansprüche, wobei der Trog (4) mindestens eine Wand zur Stützung (25) des oberen Behälters (6) aufweist, wobei diese Stützwand (25) über eine Innenfläche einer Seitenwand des Trogs (4) hinausragt.

13. Lagerungssystem (2) nach einem der vorhergehenden Ansprüche, wobei der Trog (4) mindestens einen Absatz zur Stützung (26) des oberen Behälters (6) aufweist.

## Claims

1. System for storing waste (2) comprising:
- a storage tank (4), and
- an upper container (6) arranged in the tank (4) and intended to receive waste, **characterised in that** it comprises
- a lower liquid-tight container (8) arranged in the tank (4) and positioned under the upper container (6),
the lower container (8) comprising a lid (12) having at least one orifice (14) and having a shape adapted to direct liquids towards the orifice (14) by gravity.

2. Storage system (2) according to the preceding claim, wherein the edges of the orifice (14) of the lid (12) of the lower container (8) are extended by retention walls (18) extending substantially vertically downwards.

3. Storage system (2) according to any one of the preceding claims, wherein the upper (6) and lower (8) containers are removable.

4. Storage system (2) according to any one of the preceding claims, wherein the upper container (6) comprises a bottom (15) having at least one orifice (16) and having a shape adapted to direct liquids towards the orifice (16) by gravity.

5. Storage system (2) according to the preceding claim, wherein the orifice (16) of the upper container (6) is located opposite the orifice (14) of the lower container (8).

6. Storage system (2) according to any one of the preceding claims, wherein in a plane of vertical cross-section, the lid (12) of the lower container (8) has the same general cross-section as a funnel.

7. Storage system (2) according to any one of the preceding claims, wherein the lid (12) of the lower container (8) is formed by two walls (12a, 12b) inclined towards the orifice (14) of the lower container (8).

8. Storage system (2) according to any one of the preceding claims, further comprising means (30) for connection to means for pumping liquids present in the lower container (8).

9. Storage system (2) according to any one of claims 1 to 6, wherein the lower container (8) is formed by a sealed membrane (22) provided in a meshed support (24).

10. Storage system (2) according to any one of claims 1 to 6, wherein the lower container (8) comprises rigid and sealed walls.

11. Storage system (2) according to the preceding claim, wherein the upper container (6) is placed on the lower container (8).

12. Storage system (2) according to any one of the preceding claims, wherein the tank (4) has at least one retaining wall (25) for retaining the upper container (6), this retaining wall (25) projecting over an inner surface of a lateral wall of the tank (4).

13. Storage system (2) according to any one of the preceding claims, wherein the tank (4) has a retaining shoulder (26) for retaining the upper container (6).
